# FASCICULE DE BREVET EUROPEEN

(11) **EP 2 223 319 B1**
(45) Date de publication et mention de la délivrance du brevet: **25.11.2015**
(21) Numéro de dépôt: 08872829.0
(22) Date de dépôt: 19.12.2008
(51) Int. Cl.: H01H 33/662, H01H 85/047

(54) **ISOLATION D'UN DISPOSITIF DE COUPURE DE TYPE AMPOULE A VIDE PAR SURMOULAGE**
ISOLIERUNG EINES STROMUNTERBRECHERS VOM VAKUUMKOLBENTYP DURCH ÜBERSPRITZUNG
INSULATION OF A CURRENT INTERRUPTER OF THE VACUUM BULB TYPE BY OVERMOULDING

(30) Priorité: 21.12.2007 FR 0708970
(43) Date de publication de la demande: 01.09.2010
(73) Titulaire: Schneider Electric Industries SAS, 92500 Rueil-Malmaison (FR)
(72) Inventeur: MARTIN, Ludovic, 38880 Autrans (FR); MENNESSIER, Christian, 38320 Eybens (FR); HERAULT, Catherine, 38640 Claix (FR); CHATELET, Bruno, 38660 Lumbin (FR)
(74) Mandataire: Péru, Laurence
(86) Numéro de dépôt international: PCT/FR2008/001788
(87) Numéro de publication internationale: WO 2009/106731

(56) Documents cités:
- EP-A- 0 294 313
- EP-A- 1 041 593
- EP-A- 1 107 409
- EP-A- 1 571 684
- WO-A-86/00464
- JP-A- 2001 338 557
- JP-A- 2002 358 861

## Description

### DOMAINE TECHNIQUE

L'invention concerne les interrupteurs et appareillages de coupure, en particulier les ampoules à vide, fonctionnant notamment à haute et moyenne tension. L'invention est relative à l'isolation de tels équipements par revêtement avec un matériau adéquat.

L'invention se rapporte à l'isolation d'un organe de coupure par injection d'un élastomère afin de surmouler ledit organe. Pour pallier une rupture de son enveloppe, voire les éventuelles infiltrations de l'élastomère dans la chambre du dispositif de coupure, les zones de jonction de l'enveloppe sont protégées par des renforts mécaniques, également déflecteurs diélectriques.

### ETAT DE LA TECHNIQUE

Une ampoule à vide est constituée par une chambre de coupure dans laquelle règne une basse pression et dans laquelle se trouve une paire de contacts pouvant prendre une position fermée permettant le passage du courant et une position ouverte dans laquelle les deux contacts sont séparés de manière à interrompre le courant. Usuellement, un contact est fixe, solidarisé à un fond de l'enveloppe ; l'autre contact est mobile avec un soufflet qui l'entoure et permet d'isoler mécaniquement l'intérieur de la chambre.

L'enveloppe de la chambre d'une ampoule à vide comprend un boîtier isolant, parfois également appelé ampoule, en céramique ou en verre, qui constitue première partie centrale généralement tubulaire ; le tube est obturé à ses extrémités par des couvercles, usuellement métalliques, aussi appelés bols ou coiffes, auxquels sont reliés les contacts.

Les ampoules à vide nécessitent un environnement diélectrique pour contrer les décharges lors de leur déclenchement par ouverture des contacts. Un espace libre autour de l'ampoule peut être suffisant ; cependant, notamment lorsque la tension de fonctionnement est élevée, une option est la localisation de l'ampoule dans une enceinte étanche comprenant un fluide diélectrique, vide ou SF₆. Ces solutions génèrent un encombrement notable autour de l'ampoule, la dernière étant en outre lourde à mettre en oeuvre.

Pour des raisons de compacité, coût et fiabilité, des isolants solides ont été développés pour revêtir les ampoules à vide, avec notamment un surmoulage en époxy tel que par exemple présenté dans le document EP 0 866 481. Ce type de surmoulage n'est cependant pas optimisé, malgré l'éventuelle interposition d'une couche souple ou élastique entre le revêtement et l'ampoule, en raison des différents coefficients de dilatation thermique du cylindre en céramique, des bols en métal et du revêtement en époxy, qui peuvent occasionner des fissurations, voire fractures, de l'isolant.

Certains élastomères thermodurcissables combinent certes une très bonne résistance diélectrique avec des propriétés mécaniques adaptées. Leur utilisation en tant que revêtement d'ampoule à vide a cependant été restreinte du fait des conditions de leur mise en forme : le surmoulage par un tel matériau, qui est réalisé sous une pression importante, risque d'endommager les composants recouverts, en particulier les éléments fragiles de type interrupteurs à vide ou fusibles qui comportent des soudures. Par exemple, surmouler directement une ampoule à vide par un élastomère du type EPDM ou silicone déforme ou détruit certaines pièces la constituant. De fait, tel que décrit dans le document US 5 864 942, un élastomère thermodur n'est utilisé, pour un dispositif dont la chambre sous vide est délimitée par plusieurs composants, que comme complément à un premier revêtement, avec mise en place d'une couche protectrice rigide autour de l'ampoule avant surmoulage.

Finalement, le document WO 86/00464 A divulgue un dispositif selon le préambule de la revendication 1.

### EXPOSE DE L'INVENTION

Parmi autres avantages, l'invention vise à pallier des inconvénients des isolations de dispositifs de coupure sous atmosphère contrôlée existants, et à permettre l'utilisation directe d'élastomères sur des enveloppes étanches multi-composants.

En particulier, sous un aspect, l'invention est relative à un procédé selon la revendication 11 pour isoler un dispositif de coupure dont la chambre, isolée en ce qui concerne les échanges fluidiques, est délimitée par une enveloppe à plusieurs composants, c'est-à-dire une enveloppe étanche présentant des zones de fragilité, et notamment comprenant des parties céramique et métalliques couplées par brasure, en particulier sur la tranche de la paroi d'un couvercle comprenant un fond prolongé par des parois latérales métalliques couplées sur la périphérie à la paroi latérale d'une pièce en céramique. L'isolation est réalisée par une étape de surmoulage par injection à pression élevée d'un élastomère qui est vulcanisé. Avant la mise en place dans le moule d'injection du dispositif de coupure, celui-ci est assemblé avec des capots de protection qui recouvrent les zones de fragilité. En particulier, pour un dispositif de type ampoule à vide dans lequel la partie centrale tubulaire est refermée par des couvercles conducteurs, les capots sont emboîtés sur les couvercles et dépassent la zone de jonction entre isolant et conducteur ; la forme des capots est par ailleurs optimisée pour un rôle de renforcement mécanique.

Dans un mode de réalisation préféré, les surfaces de l'enveloppe du dispositif de coupure qui seront en contact avec l'élastomère injecté, c'est-à-dire les capots de protection et/ou une grande partie du tube central, sont préparées, par exemple avec un agent d'adhérisation, pour faciliter l'adhérence de l'élastomère. L'élastomère peut notamment être de l'EPDM ou du silicone, et le procédé se poursuit de préférence par une étape de peinture ou de surmoulage dudit élastomère chargé de particules conductrices afin de blinder électrostatiquement le dispositif de coupure.

Sous un autre aspect, l'invention concerne un dispositif de coupure selon la revendication 1 réalisé par ce procédé.

Plus généralement, un dispositif de coupure selon l'invention, qui est de préférence axisymétrique, comprend une chambre étanche s'étendant le long d'un axe longitudinal. La chambre est délimitée par une enveloppe qui comprend une partie tubulaire isolante, de préférence en céramique, ouverte à ses extrémités, qui est associée à des couvercles conducteurs, avantageusement métalliques monobloc, refermant la partie tubulaire ; en particulier, la solidarisation entre les différents composants de l'enveloppe définit une zone de jonction, qui est avantageusement une brasure entre épaisseur de la partie tubulaire et épaisseur de la paroi des couvercles qui sont sous forme de cylindres refermés par un fond à une extrémité.

La chambre étanche comprend deux contacts mobiles relativement l'un à l'autre le long de son axe ; de préférence, l'un des deux contacts est fixe et l'autre mobile, chacun d'eux étant couplé à l'un des deux couvercles. Dans un mode de réalisation préféré, une basse pression règne dans la chambre, et le dispositif de coupure est une ampoule à vide.

Le dispositif de coupure selon l'invention comprend en outre deux capots recouvrant chacun des couvercles et protégeant leur zone de jonction avec la partie tubulaire ; en particulier, les capots se présentent sous une forme de bols, avec une paroi de fond sensiblement normale à l'axe du dispositif de coupure, et une paroi périphérique s'étendant le long de cet axe d'une distance suffisante pour recouvrir la paroi latérale du couvercle et aussi une partie d'extrémité du tube isolant. L'épaisseur du couvercle est déterminée par son rôle de renforcement mécanique, avec suppression des points de fragilité de type angles saillants. Des moyens, par exemple un contact direct, sont prévus pour éviter la création d'une différence de potentiel entre eux. Une entretoise conductrice peut écarter le fond du capot du fond du couvercle dans le sens longitudinal de façon à faciliter la connexion des moyens d'assemblage du dispositif de coupure.

Les capots sont suffisamment rigides pour servir de renforts mécaniques, et avantageusement ils sont dessinés pour servir de déflecteurs diélectriques ; notamment, ils ne présentent pas d'angles vifs sur leur surface externe, et peuvent présenter des renflements au niveau des points de jonction entre isolant et conducteur. Il est par ailleurs préféré qu'un joint soit présent entre partie tubulaire isolante et capot, de façon à protéger la zone de jonction entre couvercle et partie tubulaire en la localisant dans un espace propre ; le joint peut être en élastomère, et est avantageusement mis en place dans une gorge appropriée du capot. Ainsi, outre la protection mécanique contre une pression externe supérieure, la brasure est protégée contre une infiltration de fluide.

Le dispositif de coupure selon l'invention comprend enfin un enrobage élastomère, de préférence en EPDM, autour de l'enveloppe de la chambre et des capots de protection avec lesquels il est en contact direct : l'interface est « adhérisée », c'est-à-dire qu'elle est étanche, dénuée d'espaces vides. L'élastomère est avantageusement revêtu d'une couche conductrice de blindage électrostatique, par exemple le même élastomère chargé ; cet élastomère peut être utilisé pour le joint.

### BREVE DESCRIPTION DES FIGURES

D'autres avantages et caractéristiques ressortiront plus clairement de la description qui suit de modes particuliers de réalisation de l'invention, donnés à titre illustratif et nullement limitatifs, représentés dans les figures annexées.
La figure 1 représente une ampoule à vide selon un mode de réalisation préféré de l'invention.
La figure 2 illustre la protection mécanique avant surmoulage selon un mode de réalisation préféré de l'invention.

### DESCRIPTION DETAILLEE D'UN MODE DE REALISATION PREFERE

Une ampoule à vide 1 selon l'invention, illustrée en figure 1, est destinée une utilisation dans un interrupteur pour effectuer la coupure dans un circuit électrique. L'ampoule 1 selon l'invention est de préférence agencée pour fonctionner à haute ou moyenne tension, c'est-à-dire entre 1 et 75 kV ou 52 kV, bien qu'une utilisation en basse tension soit possible. L'ampoule 1 comprend une chambre, ou cartouche, étanche 2 dans laquelle règne de préférence une basse pression contrôlée d'air ou d'un autre fluide diélectrique, c'est-à-dire un « vide » ; la chambre 2 est définie par une enveloppe longitudinale s'étendant le long d'un axe AA, et qui est avantageusement axisymétrique (symétrique de révolution) pour des raisons de fabrication et de montage.

L'enveloppe de la chambre 2 comprend une première partie principale, centrale, isolante 4, avantageusement en céramique bien que le verre puisse être une option. La partie isolante 4 est tubulaire, de préférence cylindrique de révolution pour optimiser ses résistances mécanique et diélectrique, ainsi que pour faciliter sa fabrication ; dans le mode de réalisation préféré, chaque extrémité ouverte du tube 4 est délimitée par une section orthogonale de sa paroi, formant ainsi deux anneaux superposables. Les orifices du tube 4 sont partiellement fermés par des couvercles conducteurs 6₁, 6₂ ; dans le cadre illustré, les couvercles, ou coiffes, 6 sont métalliques et comprennent chacun un fond sensiblement plan normal à l'axe AA, prolongé sur sa périphérie par une paroi latérale orthogonale 7 de même forme que le tube 4 à ses extrémités ; la paroi latérale 7₁, 7₂ est plus ou moins longue selon l'usage, mais prolonge quoi qu'il en soit le fond pour optimiser la construction de l'ampoule 1. Pour optimiser leur résistance mécanique, les couvercles 6 sont avantageusement formés d'une seule pièce et d'épaisseur sensiblement constante entre les parois périphériques 7 et de fond.

Les couvercles conducteurs 6 sont solidarisés de façon étanche au tube isolant 4 selon une zone de jonction 8. Bien que toute technique connue puisse être utilisée, selon le mode de réalisation préféré, la zone de jonction 8 se limite à une ligne qui correspond à une brasure de la paroi périphérique 7 des couvercles 6 sur la paroi tubulaire isolante 4. Avantageusement, l'épaisseur du tube 4, homogène (par exemple de l'ordre de 6 mm pour une ampoule 1 de diamètre interne 65 mm fonctionnant à 17,5kV) est supérieure à l'épaisseur du couvercle 6 (par exemple de l'ordre de 1,5 à 2 mm), et les deux extrémités sont mises bord à bord, avec brasure sous vide de la coiffe 6 sensiblement au centre de la paroi du tube 4.

La chambre 2 délimitée par le tube en céramique 4 et les couvercles 6 comprend une paire de contacts d'arc 10₁, 10₂ mobiles l'un par rapport à l'autre le long de l'axe AA de l'ampoule 1. Chaque contact 10 comporte une pastille de contact 12 en matériau approprié, comme CuCr, fixée sur une électrode 14 longitudinale en cuivre. De préférence et tel qu'illustré, un premier contact 10₁ est fixe, solidaire de l'un des couvercles d'extrémité 6₁ auquel son électrode 14 est couplée pour le fermer, par exemple par soudage ou montage mécanique; le deuxième contact 10₂ est monté à coulissement axial à l'intérieur de la cartouche 2, avec son électrode 14 pouvant se déplacer à travers l'autre bol 6₂. Pour permettre le débattement du contact mobile 10₂ et conserver l'atmosphère contrôlée, un soufflet d'étanchéité 16 est interposé entre l'électrode mobile 14, à laquelle il peut par exemple être soudé à une extrémité, et le couvercle correspondant 6₂, isolant ainsi l'ouverture du couvercle 6₂ de la chambre 2. Un écran diélectrique 18 peut être mis en place autour du soufflet d'étanchéité 16, au niveau de son extrémité couplée à l'électrode 14 pour le protéger contre les projections occasionnées par une coupure.

La chambre étanche 2 comprend en outre de préférence un écran diélectrique 20 positionné au niveau des pastilles de contact 12 quelle que soit leur position afin de protéger la céramique 4 des projections éventuelles. Avantageusement, l'écran diélectrique interne 20 est solidarisé de façon fixe à l'un des couvercles 6₁ afin de simplifier le procédé de fabrication et limiter le nombre de brasures sur le tube céramique 4.

L'ampoule 1 selon l'invention est de préférence utilisée dans des espaces restreints, qui peuvent en outre être agressifs : pour que l'organe de coupure soit insensible à l'environnement (pollution, poussières, autres saletés) et réduire les dimensions, une isolation solide 22 est utilisée pour concentrer les contraintes diélectriques à l'intérieur de l'isolant 22 ; un blindage 24 peut lui être associé pour les y confiner en supprimant tout champ électrique de l'air ambiant. Par ailleurs, l'ampoule 1 selon l'invention est de préférence adaptée pour des conditions de stockage pouvant atteindre -40°C et pour tolérer d'importants écarts en température en fonctionnement, notamment une température ambiante de -25°C à 55°C, à laquelle s'ajoutent l'échauffement local dû au fonctionnement (de l'ordre de 45°C) : une amplitude de -40°C à +100°C pour l'ampoule à vide 1 dilate de préférence les éléments métalliques 6, 10, 16, 18, 20 de la cartouche 2.

Selon l'invention, le revêtement isolant diélectrique 22 de l'ampoule à vide 1 est choisi parmi les élastomères suffisamment souples pour compenser les dilatations différentes des composants de l'enveloppe de l'ampoule 1 auxquels il est solidarisé, par exemple de dureté Shore A entre 40 et 80. Les silicones, notamment le silicone injectable, caoutchoucs ou autres élastomères thermodurs peuvent être envisagés ; dans le mode de réalisation préféré de l'invention, le revêtement diélectrique est réalisé en un terpolymère d'éthylène-propylène-diène ou EPDM (pour: *«Ethylene-Propylene Diene Monomer rubber»)* suffisamment souple mais qui possède une tenue mécanique suffisante pour une protection de l'ampoule 1, par exemple de dureté Shore A 70. L'avantage de ce matériau, outre son coût, réside dans ses qualités diélectriques connues d'autres applications électriques.

Classiquement, pour un élastomère tel l'EPDM dont les propriétés sont adaptées à l'application selon l'invention, le matériau est injecté à une température de l'ordre de 60 à 80°C, c'est-à-dire dans un état visqueux voire liquide, dans un moule chauffé entre 140 et 170°C, sous une pression de 100 à 150 bars. Il importe de protéger en particulier la zone de jonction entre les composants 4, 6 de l'enveloppe, afin notamment d'éliminer toute défaillance de la brasure 8 : selon l'invention, un moyen adapté y est mis en place, avec un renfort de protection 26 sur l'enveloppe au niveau des couvercles 6. La présence d'un tel élément supplémentaire dont le rôle principal est mécanique peut par ailleurs être mise à profit pour réduire les champs électriques, et le renfort mécanique 26 utilisé selon l'invention est avantageusement conformé pour servir de déflecteur diélectrique.

Un mode de réalisation préféré d'un capot de renfort 26 comprend un fond prolongé à sa périphérie par une paroi latérale, définissant un évidement dans lequel le couvercle 6 de l'ampoule 1 peut se mettre en place ; la paroi périphérique se prolonge le long de l'axe AA d'une longueur suffisante pour recouvrir la zone de jonction 8. Pour éviter les effets de pointe et les zones de fragilité mécanique, si l'évidement interne peut comprendre des angles vifs, la surface externe du capot 26 est lisse, avec des angles émoussés, arrondis ; le capot 26 est avantageusement axisymétrique, et sa forme externe est déterminée en fonction des contraintes mécaniques et diélectriques. En particulier, la partie d'extrémité de la paroi périphérique, se mettant en place au niveau de la paroi céramique 4 et/ou de la brasure conductrice 8, c'est-à-dire dans une zone où les contraintes de champ sont les plus élevées, comprend un renflement annulaire 28. Par exemple, d'épaisseur générale de l'ordre de 4 mm, ou du moins suffisante pour les contraintes mécaniques qu'il subit, le capot diélectrique 26 peut comprendre une partie renflée d'extrémité 28 atteignant 8 mm d'épaisseur, dont la longueur de l'ordre de 16 mm le long de l'axe AA se répartit sensiblement de chaque côté de la brasure 8.

Le capot 26 peut être réalisé en matériau thermoplastique ou thermodurcissable conducteur ; avantageusement, le capot 26 est réalisé en une pièce monobloc métallique dont la tenue mécanique est avérée, par exemple l'acier. Sa forme générale est de préférence standardisée, avec, tel qu'illustré en figure 1, une adaptation de la taille de la partie cylindrique de sa paroi à celle du couvercle 6 ; par ailleurs le fond du renfort 26 comprend un orifice 30 permettant le passage de l'électrode 14 et des moyens 32 auxquels le contact 10, et plus généralement l'ampoule 1, sont couplés.

Dans un mode de réalisation illustré en figure 2, une entretoise 34 reprend les efforts mécaniques entre le couvercle 6 et le fond du capot 26. L'entretoise 34 peut être conductrice et assurer le même potentiel entre couvercle 6 et capot 26 ; elle permet l'assemblage avec les moyens de couplage 32 de l'ampoule 1. D'autres possibilités géométriques pour les capots 26 peuvent être dérivées des contraintes par l'homme du métier ; quelle que soit la solution, un contact est assuré entre les pièces 6, 26 sous tension pour éviter que l'espace résiduel ne soit traversé de lignes de champ.

Préalablement au surmoulage, l'ampoule à vide 1 est donc protégée à ses extrémités par mise en place de capots 26 sur ses couvercles d'extrémité 6 et traversés par les moyens de connexion 32. Les capots diélectriques 26 recouvrent par leur paroi périphérique, au niveau d'un renflement 28, les zones de jonction 8 et une partie du tube céramique 4. Avantageusement, l'aménagement interne de la paroi du capot 26 permet un positionnement adéquat au niveau de la brasure de jonction 8, avec un espace suffisant pour ne pas solliciter ce point faible lors de la mise en place du capot 26.

Au vu de la pression d'injection, afin d'éliminer l'infiltration d'élastomère susceptible de solliciter la brasure 8 et ainsi éviter la déformation du dispositif de coupure 1, il est préféré de positionner des moyens d'étanchéité entre le capot 26 et le tube en céramique 4. Tout moyen peut être envisagé, mais, par exemple, la surface interne de la paroi périphérique du capot 26 est munie d'une gorge annulaire 36 dans laquelle un joint 38 est mis en place. Le joint 38 est en matériau isolant ou conducteur ; il peut être de forme quelconque, par exemple torique, mais avantageusement, sa géométrie est complémentaire de celle de la gorge 36 du déflecteur 26 afin de repartir les efforts sur la céramique 4 lors de l'injection du matériau isolant ; le joint 38 peut aussi permettre de centrer le capot mécanique 26 sur l'organe de coupure 1.

Le joint 38 est réalisé en élastomère dont la compatibilité avec l'isolant 22 de surmoulage est bonne, avantageusement de même nature que le revêtement isolant 22 (ici de l'EPDM), afin de conserver les mêmes propriétés mécaniques, et sa dureté est compatible avec les tolérances de côtes de la céramique 4. Suivant les formes relatives de la gorge 36 et du joint 38, ce dernier peut être inséré, ou adhérisé sur la paroi périphérique du renflement 28.

Une fois l'ampoule 1 assemblée avec les capots 26 et le joint 38, elle est placée dans un moule de taille et forme adaptées, avec de préférence des moyens de centrage. L'EPDM est injecté dans l'espace résiduel, dont l'épaisseur de surmoulage est déterminée par le choc de foudre, et vulcanisé ; l'ampoule 1 est ensuite démoulée.

De préférence, la surface externe d'interface entre enveloppe de la chambre 2 et enrobage 22, en particulier celle du tube en céramique 4 et du capot diélectrique 26, est préparée afin d'optimiser l'accrochage de l'élastomère 22 et garantir une adhérence directe étanche, sans espaces résiduels susceptibles de contenir de l'air ; en particulier, un agent d'adhérisation peut être utilisé pour optimiser l'interface et contrer les décharges partielles.

De préférence, le surmoulage diélectrique 22 est lui-même recouvert d'une couche conductrice ou semi-conductrice 24 dite de blindage, en particulier un surmoulage en EPDM chargé pour être conducteur, qui pourra être mise à la terre. Ainsi, les lignes de champ sont maintenues à l'intérieur de l'enrobage 22, ce qui permet le positionnement d'autres appareillages électriques dans le voisinage de l'ampoule 1 selon l'invention et l'insensibilité de cette dernière à l'environnement.

Il est à noter que le rôle de protection mécanique du capot 26 est essentiel avec une importante différence de pression entre injection de l'élastomère 22 et intérieur de la chambre 2 ; cependant, même lorsque cette différence diminue, voire s'annule, l'action diélectrique du capot 26 est maintenue, et il peut être préconisé de conserver les capots 26 également pour un surmoulage à pression ambiante, par exemple en époxy. Dans ce dernier cas, pour pallier les problèmes de dilatations thermiques différentielles, le capot diélectrique 26 conserve avantageusement son rôle mécanique en étant réalisé en matériau souple, par exemple en EPDM chargé pour absorber les déformations différentes entre revêtement 22, couvercle 6 (et céramique 4) ; éventuellement, des aménagements de type orifices ou jeux peuvent y être réalisés pour servir d'espaces de compression.

Bien que l'invention ait été décrite en référence à une ampoule à vide, elle ne s'y limite pas: d'autres éléments peuvent être concernés par l'invention, qui est delimitée par la portée des revendications. En particulier, un surmoulage tel que réalisé selon l'invention peut également être mis en place sur tout dispositif dont l'enceinte sous atmosphère contrôlée présente une jonction « fragile » entre deux matériaux. Notamment, l'invention trouve une application pour les appareillages de coupure de type fusibles à enveloppe étanche.

## Revendications

1. Dispositif de coupure (1) comprenant une chambre étanche (2) s'étendant le long d'un axe longitudinal (AA) dans laquelle sont logés deux contacts (10) mobiles relativement l'un à l'autre le long de l'axe (AA), l'enveloppe de la chambre (2) comprenant une partie tubulaire (4) ouverte à ses extrémités, et deux couvercles conducteurs (6) solidarisés à la partie tubulaire (4) par une zone de jonction (8), ledit dispositif de coupure (1) comprenant en outre un enrobage isolant (22) en élastomère de ladite enveloppe de la chambre (2), **caractérisé :**
- **en ce que** chacun des couvercles (6) comprend un fond prolongé sur sa périphérie par une paroi latérale ;
- **en ce que** deux capots conducteurs (26) entourent les couvercles (6), chacun des capots (26) comprenant une paroi de fond et une paroi latérale périphérique s'étendant le long de l'axe (AA) de sorte que la zone de jonction (8) et une extrémité de la partie tubulaire (4) sont localisées dans le capot (26) ; et
- **en ce que** l'interface entre enrobage (22) et partie tubulaire (4), respectivement capots (26), est étanche.

2. Dispositif selon la revendication 1 dans lequel la surface externe des capots (26) est dépourvue d'angles vifs.

3. Dispositif selon l'une des revendications 1 à 2 dans lequel la surface externe des capots (26) est conçue pour la déflexion diélectrique.

4. Dispositif selon l'une des revendications 1 à 3 dans lequel la partie tubulaire (4) est isolante en céramique, le couvercle (6) est en métal et brasé sur l'extrémité de la partie tubulaire (4), la zone de jonction (8) définissant une ligne sur la paroi de la partie tubulaire (4).

5. Dispositif selon l'une des revendications 1 à 4 comprenant en outre au moins un joint (38) entre la partie tubulaire (4) et la paroi périphérique d'un capot (26), de sorte que la zone de jonction (8) est séparée de façon étanche de l'enrobage (22).

6. Dispositif selon la revendication 5 dans lequel le joint (38) est fabriqué dans un élastomère de même nature que l'enrobage (22).

7. Dispositif selon l'une des revendications 1 à 6 comprenant en outre un revêtement conducteur (24) autour de l'enrobage isolant (22) pour servir de blindage électrostatique.

8. Dispositif selon l'une des revendications 1 à 7 dans lequel l'enrobage isolant (22) est réalisé en EPDM ou en silicone.

9. Dispositif selon l'une des revendications 1 à 8 dans lequel l'axe longitudinal (AA) du dispositif (1) est un axe de symétrie.

10. Ampoule à vide comprenant un dispositif (1) selon l'une des revendications précédentes dans lequel la chambre (2) est sous une pression inférieure à la pression atmosphérique, l'un des contacts (10₁) est fixe et solidarisé à un des couvercles (6₁) et l'autre contact (10₂) est mobile à travers l'autre couvercle (6₂) et son capot (26).

11. Procédé d'isolation d'un dispositif de coupure selon la revendication 1 à atmosphère contrôlée (1) comprenant une chambre étanche (2) délimitée par une enveloppe dont la partie centrale tubulaire (4) est fermée par deux couvercles d'extrémité (6) conducteurs au niveau d'une zone de jonction (8), chaque couvercle d'extrémité (6) comprenant chacun un fond prolongé sur sa périphérie par une paroi latérale (7) comprenant la zone de jonction (8), ledit procédé comprenant :
- la protection des couvercles (6) par des capots (26) qui se prolongent pour recouvrir également les zones de jonction (8) ;
- le positionnement du dispositif de coupure (1) solidarisé aux capots (26) dans un moule ;
- l'injection d'un élastomère dans le moule et sa vulcanisation.

12. Procédé selon la revendication 11 comprenant en outre une étape de préparation des surfaces externes de la partie tubulaire (4) et/ou des capots (26) pour faciliter l'adhérence de l'élastomère (22).

13. Procédé selon l'une des revendications 11 ou 12 comprenant en outre une étape de revêtement de l'élastomère vulcanisé (22) par une couche conductrice (24).

## Patentansprüche

1. Stromunterbrecher (1), umfassend eine dichte Kammer (2), die sich entlang einer Längsachse (AA) erstreckt und in der zwei zueinander entlang der Achse (AA) bewegliche Kontakte (10) angeordnet sind, wobei die Hülle der Kammer (2) einen an seinen Enden offenen röhrenförmigen Teil (4) und zwei leitende Deckel (6) umfasst, die mit dem röhrenförmigen Teil (4) durch eine Verbindungszone (8) verbunden sind, wobei der Stromunterbrecher (1) ferner einen Isoliermantel (22) aus Elastomer der Hülle der Kammer (2) umfasst, **dadurch gekennzeichnet:**
- **dass** jeder der Deckel (6) einen an seiner Peripherie durch eine Seitenwand verlängerten Boden umfasst;
- **dass** zwei leitende Kappen (26) die Deckel (6) umgeben, wobei jede der Kappen (26) eine Bodenwand und eine Umfangsseitenwand umfasst, die sich entlang der Achse (AA) erstreckt, so dass die Verbindungszone (8) und ein Ende des röhrenförmigen Teils (4) in der Kappe (26) angeordnet sind; und
- **dass** die Schnittstelle zwischen dem Mantel (22) und dem röhrenförmigen Teil (4) bzw. den Kappen (26) dicht ist.

2. Vorrichtung nach Anspruch 1, bei der die Außenfläche der Kappen (26) frei von spitzen Winkeln ist.

3. Vorrichtung nach einem der Ansprüche 1 bis 2, bei der die Außenfläche der Kappen (26) für die dielektrische Ablenkung ausgeführt ist.

4. Vorrichtung nach einem der Ansprüche 1 bis 3, bei der der röhrenförmige Teil (4) isolierend aus Keramik ist, der Deckel (6) aus Metall ist und auf das Ende des röhrenförmigen Teils (4) aufgelötet ist, wobei die Verbindungszone (8) eine Linie auf der Wand des röhrenförmigen Teils (4) definiert.

5. Vorrichtung nach einem der Ansprüche 1 bis 4, ferner umfassend mindestens eine Dichtung (38) zwischen dem röhrenförmigen Teil (4) und der Umfangswand einer Kappe (26), so dass die Verbindungszone (8) dicht vom Mantel (22) getrennt ist.

6. Vorrichtung nach Anspruch 5, bei der die Dichtung (38) aus einem Elastomer derselben Art wie der Mantel (22) hergestellt ist.

7. Vorrichtung nach einem der Ansprüche 1 bis 6, ferner umfassend eine leitende Verkleidung (24) um den Isoliermantel (22), um als elektrostatische Abschirmung zu dienen.

8. Vorrichtung nach einem der Ansprüche 1 bis 7, bei der der Isoliermantel (22) aus EPDM oder Silikon hergestellt ist.

9. Vorrichtung nach einem der Ansprüche 1 bis 8, bei der die Längsachse (AA) der Vorrichtung (1) eine Symmetrieachse ist.

10. Vakuumampulle, umfassend eine Vorrichtung (1) nach einem der vorhergehenden Ansprüche, bei der die Kammer (2) unter einem geringeren Druck als der Luftdruck ist, einer der Kontakte (10₁) fest und mit einem der Deckel (6₁) verbunden ist, und der andere Kontakt (10₂) quer über den anderen Deckel (6₂) und seine Kappe (26) beweglich ist.

11. Verfahren zur Isolierung eines Stromunterbrechers mit kontrollierter Atmosphäre (1) nach Anspruch 1, umfassend eine dichte Kammer (2), die von einer Hülle begrenzt ist, deren zentraler röhrenförmiger Teil (4) durch zwei leitende Enddeckel (6) im Bereich einer Verbindungszone (8) verbunden ist, wobei jeder Enddeckel (6) jeweils einen an seiner Peripherie durch eine Seitenwand (7) verlängerten Boden umfasst, der die Verbindungszone (8) umfasst, wobei das Verfahren umfasst:
- den Schutz der Deckel (6) durch Kappen (26), die sich verlängern, um auch die Verbindungszonen (8) abzudecken;
- die Positionierung des Stromunterbrechers (1), der mit den Kappen (26) verbunden ist, in einer Form;
- das Einspritzen eines Elastomers in die Form und seine Vulkanisierung.

12. Verfahren nach Anspruch 11, ferner umfassend einen Schritt der Vorbereitung der Außenflächen des röhrenförmigen Teils (4) und/oder der Kappen (26), um die Haftung des Elastomers (22) zu erleichtern.

13. Verfahren nach einem der Ansprüche 11 oder 12, ferner umfassend einen Schritt der Verkleidung des vulkanisierten Elastomers (22) mit einer leitenden Schicht (24).

## Claims

1. Current interrupter device (1) comprising a sealed chamber (2) extending along a longitudinal axis (AA) in which are housed two contacts (10) that are mobile relative to one another along the axis (AA), the enclosure of the chamber (2) comprising a tubular part (4) open at its ends, and two conductive covers (6) secured to the tubular part (4) by a junction zone (8), said current interrupter (1) further comprising an elastomer insulating coating (22) of said enclosure of the chamber (2), **characterized:**
- **in that** each of the covers (6) comprises a bottom extended on its periphery by a lateral wall;
- **in that** two conductive caps (26) surround the covers (6), each of the caps (26) comprising a bottom wall and a peripheral lateral wall extending along the axis (AA) such that the junction zone (8) and an end of the tubular part (4) are located in the cap (26); and
- **in that** the interface between coating (22) and tubular part (24), respectively caps (26), is sealed.

2. Device according to Claim 1, in which the outer surface of the caps (26) has no sharp corners.

3. Device according to one of Claims 1 and 2, in which the outer surface of the caps (26) is designed for dielectric deflection.

4. Device according to one of Claims 1 to 3, in which the tubular part (4) is insulating and made of ceramic, the cover (6) is made of metal and brazed onto the end of the tubular part (4), the junction zone (8) defining a line on the wall of the tubular part (4).

5. Device according to one of Claims 1 to 4, further comprising at least one seal (38) between the tubular part (4) and the peripheral wall of a cap (26), such that the junction zone (8) is separated in a sealed manner from the coating (22).

6. Device according to Claim 5, in which the seal (38) is manufactured in an elastomer of the same nature as the coating (22).

7. Device according to one of Claims 1 to 6, further comprising a conductive covering (24) around the insulating coating (22) to serve as electrostatic shielding.

8. Device according to one of Claims 1 to 7, in which the insulating coating (22) is produced in EPDM or in silicone.

9. Device according to one of Claims 1 to 8, in which the longitudinal axis (AA) of the device (1) is an axis of symmetry.

10. Vacuum interrupter comprising a device (1) according to one of the preceding claims, in which the chamber (2) is at a pressure less than atmospheric pressure, one of the contacts (10₁) is fixed and secured to one of the covers (6₁) and the other contact (10₂) is mobile through the other cover (6₂) and its cap (26).

11. Method for insulating a current interrupter device according to Claim 1 at controlled atmosphere (1) comprising a sealed chamber (2) delimited by an enclosure of which the central tubular part (4) is closed by two conductive end covers (6) at a junction zone (8), each end cover (6) each comprising a bottom extended on its periphery by a lateral wall (7) comprising the junction zone (8), said method comprising:
- the protection of the covers (6) by caps (26) which are extended to also overlap the junction zones (8);
- the positioning of the current interrupter device (1) secured to the caps (26) in a mould;
- the injection of an elastomer into the mould and the vulcanisation thereof.

12. Method according to Claim 11, further comprising a step of preparing the outer surfaces of the tubular part (4) and/or of the caps (26) in order to facilitate the adherence of the elastomer (22).

13. Method according to one of Claims 11 and 12, further comprising a step of covering the vulcanised elastomer (22) with a conductive layer (24).
